# EUROPÄISCHE PATENTSCHRIFT

(11) **EP 1 173 675 B1**
(45) Veröffentlichungstag und Bekanntmachung des Hinweises auf die Patenterteilung: **10.12.2003**
(21) Anmeldenummer: 01913708.2
(22) Anmeldetag: 22.02.2001
(51) Int. Cl.: F02N 15/06

(54) **STARTER**
STARTER
DEMARREUR

(30) Priorität: 22.02.2000 DE 10007959
(43) Veröffentlichungstag der Anmeldung: 23.01.2002
(73) Patentinhaber: ROBERT BOSCH GMBH, 70442 Stuttgart (DE)
(72) Erfinder: KOELLE, Gerhard, 75446 Wiernsheim (DE); AHNER, Peter, 71032 Boeblingen (DE); ACKERMANN, Manfred, 71570 Oppenweiler (DE)
(86) Internationale Anmeldenummer: DE0100667
(87) Internationale Veröffentlichungsnummer: WO01063123

(56) Entgegenhaltungen:
- DE-C- 19 852 085
- US-A- 4 912 993

## Beschreibung

Die Erfindung betrifft einen Starter einer Brennkraftmaschine, mit den im Oberbegriff des Anspruchs 1 genannten Merkmalen, wie offenbart in DE-C-198 52 085.

### Stand der Technik

Starter der gattungsgemäßen Art sind bekannt. Das Getriebe derartiger Starter kann beispielsweise durch ein Einspurgetriebe gebildet sein, das die Schubbewegungen des Einrückrelais und die Drehbewegung des elektrischen Startermotors in geeigneter Weise auf das Ritzel überträgt.

Die zum Starten von Verbrennungsmotoren eingesetzten Elektromotoren sind Gleich-, Wechsel- oder Drehstrommotoren. Besonders als Startermotor geeignet ist der Gleichstrom-Reihenschlußmotor, da er das erforderliche hohe Anfangsdrehmoment zur Überwindung der Andrehwiderstände und zur Beschleunigung der Triebwerksmassen entwickelt.

Überwiegend wird das Drehmoment des Starters über ein Ritzel und einen Zahnkranz auf das Schwungrad an der Kurbelwelle des Verbrennungsmotors übertragen. In vereinzelten Fällen werden aber auch Keilriemen, Zahnriemen, Ketten, Getriebe oder die Direktübertragung auf die Kurbelwelle gewählt. Der Ritzelstarter kann wegen der g roßen Übersetzung zwischen Starterritzel und Zahnkranz der Motorschwungscheibe derart ausgelegt werden, daß das Drehmoment bei niedrigen Drehzahlen hoch ist.

Unabhängig vom speziell eingesetzten Startertyp ist der Abgasemissionswert beim Startvorgang vergleichsweise hoch, da der Verbrennungsablauf unterhalb der Leerlaufdrehzahl des Verbrennungsmotors nicht optimal ist.

Zur Lösung dieses Problems ist es bereits bekannt, den Verbrennungsmotor beim Startvorgang bis auf eine Drehzahl hochzuschleppen, die nahe bei der Leerlaufdrehzahl des Verbrennungsmotors liegt. Die hierzu notwendigen Startmomente und Drehzahlen können nur durch eine hohe Startleistung erreicht werden, da die Kennlinie sowohl hohe Startmomente beim Beginn des Startvorgangs als auch hohe Drehzahlen zur Unterstützung des Hochlaufs überdecken muß. Um diese Startmomente und Drehzahlen zur Verfügung zu stellen wurde bereits vorgeschlagen, zwei konventionelle Starter, einen mit und einen ohne Vorgelege, derart zu überlagern, daß sowohl die hohen Drehmomente als auch die hohen Drehzahlen abgedeckt werden. Nachteilig ist hierbei der hohe Hardwareaufwand von zwei Startern und ein zusätzlicher Steuerungsaufwand, um die Überlagerung der beiden Kurzschlußströme im Bordnetz zu vermeiden.

### Vorteile der Erfindung

Durch einen starter, gemäß Anspruch 1, wobei der Starter ein Getriebe aufweist, das zumindest eine erste Getriebeübersetzung und eine zweite Getriebeübersetzung aufweist die niedriger als die erste Getriebeübersetzung ist, wobei zumindest während einer ersten Startphase eines Startvorgangs die erste Getriebeübersetzung verwendet wird, und wobei, zumindest ab der Überschreitung einer vorgegebenen Umgebungstemperatur, während einer zeitlich hinter der ersten Startphase liegenden zweiten Startphase die zweite Getriebeübersetzung verwendet wird, dadurch gekennzeichnet, daß der Wechsel von der ersten Getriebeübersetzung zu den zweiten Getriebeübersetzung zeitgesteuert und/oder drehmomentabhängig erfolgt, ist es möglich, den Verbrennungsmotor mit einem einzigen Starter auf eine Drehzahl hochzuschleppen, die nahe der Leerlaufdrehzahl des Verbrennungsmotors liegt, bevor Kraftstoff in die Zylinder eingespritzt und gezündet wird.

Da somit praktisch keine Verbrennung unterhalb der Leerlaufdrehzahl stattfindet, ermöglicht der erfindungsgemäße Starter eine deutliche Verringerung des beim Startvorgang auftretenden Abgasemissionswertes, mit einem im Vergleich zu Lösungen mit zwei Startern geringen Aufwand.

Bei extrem tiefen, unterhalb der vorgegebenen Umgebungstemperatur liegenden Umgebungstemperaturen von beispielsweise weniger als -10°C kann es allerdings vorteilhaft sein, den Starter nur mit der ersten Getriebeübersetzung zu betreiben, da dann insgesamt deutlich höhere Antriebsmomente erforderlich sind.

Nachfolgend wird jedoch der Fall angenommen, daß die vorgegebene Umgebungstemperatur überschritten wird, d.h. daß die zweite Getriebeübersetzung zum Einsatz kommt.

Die erfindungsgemäße Lösung mit Umschaltung der Übersetzung während des Startvorgangs kommt mit einer deutlich reduzierten Startleistung aus, da die Leistung durch die Übersetzungsänderung im Verlauf des Startvorgangs angepaßt wird.

Vorzugsweise beginnt die erste Startphase mit dem Anfang des Startvorgangs. In diesem Fall werden die ersten Kompressionshübe aufgrund der hohen Anfangsübersetzung mit einer guten Beschleunigung und mit einem hohen Drehmoment durchfahren. Dadurch kann das beim Beginn des Starzvorgangs höhere Lastmoment, das unter anderem durch die Gasfedermomente und zusätzliche Verlustmomente des Verbrennungsmotors erzeugt wird, überwunden werden, wobei durch die höheren Trägheitsmomente ein zusätzlicher Glättungseffekt entsteht.

Wenn sich die zweite Startphase mit der niedrigeren Übersetzung direkt an die erste Startphase anschließt wird beim Umschalten auf diese niedrigere Übersetzung, aufgrund der dann verkleinerten Gesamtträgheit, eine zügige Weiterbeschleunigung der Kurbelwelle auf die entsprechend der reduzierten Übersetzung erhöhte stationäre Kurbelwellendrehzahl erreicht.

Beim Umschalten auf die niedrigere Übersetzung ergibt sich durch das Abbremsen der Starterdrehmasse zunächst ein Drehmomentschub. Aufgrund der dann verkleinerten Gesamtträgheit erfolgt anschließend die erwähnte zügige Weiterbeschleunigung der Kurbelwelle auf die entsprechend der reduzierten Übersetzung erhöhte stationäre Kurbelwellendrehzahl.

Insgesamt wird auf diese Weise die volle Hochlaufunterstützung erreicht. Das auf die Kurbelwelle übertragene Antriebsmoment kann, je nach Auslegung der Getriebeübersetzungen, bei höheren Drehzahlen im Vergleich zu herkömmlichen Startern beispielsweise mehr als verdoppelt werden. Gegenüber dem Antrieb mit der niedrigeren Getriebeübersetzung sind die Drehzahleinbrüche in der Kompressionsphase erheblich verkleinert. Der erfindungsgemäße Starter kann dadurch in einem großen Starttemperaturbereich eingesetzt werden, und innerhalb des häufig auftretenden Starttemperaturbereichs wird eine deutlich höhere Startdynamik erreicht.

Der Wechsel von der ersten Getriebeübersetzung zu der zweiten Getriebeübersetzung erfolgt gesteuert oder geregelt.

In diesem Zusammenhang erfolgt der Wechsel von der ersten Getriebeübersetzung zu der zweiten Getriebeübersetzung, in Abhängigkeit von speziellen Eigenschaften des Verbrennungsmotors, zeitgesteuert.

Weiterhin kann der Wechsel von der ersten Getriebeübersetzung zu der zweiten Getriebeübersetzung drehzahlabhängig erfolgen.

In diesem Fall ist es besonders vorteilhaft, wenn der Wechsel von der ersten Getriebeübersetzung zu der zweiten Getriebeübersetzung bei der Drehzahl erfolgt, bei der die Drehmomente an der Kurbelwelle für die erste Getriebeübersetzung und die zweite Getriebeübersetzung zumindest annähernd gleich groß sind.

Der Wechsel von der ersten Getriebeübersetzung zu der zweiten Getriebeübersetzung kann auch dann erfolgen, wenn das am Getriebe übertragene Drehmoment negativ wird, d.h. wenn am Getriebe ein Antriebsdrehmoment vom Verbrennungsmotor auf den Starter übertragen wird. In diesem Fall würde es sich um eine Selbststeuerung handeln.

Der Wechsel von der ersten Getriebeübersetzung zu der zweiten Getriebeübersetzung kann beispielsweise durch ein Planetengetriebe erfolgen. In diesem Fall kann der Eintrieb des Planetengetriebes am Sonnenrad und der Abtrieb am Planetenträger liegen. Das Hohlrad des Planetengetriebes kann bei der ersten Getriebeübersetzung fixiert und bei der zweiten Getriebeübersetzung über eine Kupplung mit der Sonnenradseite verbunden sein. Eine Kupplung zwischen Hohlrad und Planetenträger oder zwischen Planetenträger und Sonnenrad ist zur Darstellung der zweiten Getriebeübersetzung ebenfalls denkbar.

Weiterhin kann der erfindungsgemäße Starter in Form eines Startergenerators vorliegen, der während des Betriebs des Verbrennungsmotors mit der Kurbelwelle verbunden bleibt und Energie in das Bordnetz einspeist.

Für den Fall, daß der Startvorgang abgebrochen wird bevor der Verbrennungsmotor gestartet wurde kann vorgesehen sein, daß automatisch auf die erste Getriebeübersetzung umgeschaltet wird, sofern diese zum Zeitpunkt des Abbruchs des Startvorgangs nicht ohnehin schon verwendet wird.

### Zeichnungen

Die Erfindung wird nachfolgend anhand der zugehörigen Zeichnungen näher erläutert.

Es zeigen:
- Figur 1: Ein schematisches Blockschaltbild einer Ausführungsform der vorliegenden Erfindung.
- Figur 2: Den Verlauf des auf die Kurbelwelle übertragenen Drehmoments, der Kurbelwellendrehzahl und der Leistung, in einem Fall, in dem die erste Getriebeübersetzung gleich neun und die zweite Getriebeübersetzung gleich drei ist.
- Figur 3: Die bei einem Startvorgang auftretenden Drehzahlverläufe in Abhängigkeit von der Zeit, bei einer ausschließlichen Verwendung einer ersten Getriebeübersetzung, die gleich neun ist, bei einer ausschließlichen Verwendung einer zweiten Getriebeübersetzung, die gleich drei ist, und bei einem erfindungsgemäßen Wechsel von der genannten ersten zu der genannten zweiten Getriebeübersetzung.

### Beschreibung des Ausführungsbeispiels

In dem in Figur 1 schematisch dargestellten Blockschaltbild eines Ausführungsbeispiels der vorliegenden Erfindung ist der Starter mit S und das zugehörige Getriebe mit GT bezeichnet. Die Abtriebswelle des Starterelektromotors ist kraftschlüssig mit dem Getriebe GT verbindbar, welches seinerseits kraftschlüssig mit dem Verbrennungsmotor VM verbindbar ist, beispielsweise durch einen Einrückgetriebeteil des Getriebes GT.

Das Getriebe GT weist einen Steuereingang ST auf, an den ein Steuersignal angelegt werden kann, das einen Wechsel von der ersten Getriebestufe i₁ zu der zweiten Getriebestufe i₂, und umgekehrt, auslösen kann, wobei es selbstverständlich ebenfalls denkbar ist, daß mehr als nur zwei Getriebestufen vorgesehen sind.

Der Starter S weist nur eine einzige elektrische Maschine auf, und der Wechsel von der ersten Getriebeübersetzung i₁ zu der zweiten Getriebeübersetzung i₂ ist, wie oben erwähnt, zeitgesteuert und/oder drehzahlabhängig oder auf irgend eine andere Weise geeignet gesteuert oder geregelt.

Obwohl dann gegenüber bekannten Startern kein verbessertes Abgasverhalten erzielt wird, ist es denkbar, daß unterhalb einer vorgegebenen Umgebungstemperatur nur die erste Getriebeübersetzung i₁ verwendet wird, um das bei extrem niedrigen Umgebungstemperaturen erforderliche hohe Antriebsdrehmoment zu erzeugen. In diesem Fall würde das an den Steuereingang ST angelegte Steuersignal zusätzlich von der Umgebungstemperatur abhängen.

Die Betriebsart mit der Verwendung von nur einer Getriebeübersetzung stellt jedoch lediglich einen Sonderfall dar, der von der vorliegenden Erfindung mit umfaßt werden soll.

Die höhere erste Getriebeübersetzung i₁ ist vorzugsweise bezüglich der Kaltstartgrenztemperatur optimiert. Die niedrigere zweite Getriebeübersetzung i₂ ist vorzugsweise auf die Generatorübersetzung bei höheren Kurbelwellendrehzahlen und auf die Hochlaufunterstützung beim Start beziehungsweise auf das Hochschleppen auf eine Drehzahl optimiert, die im Bereich der Leerlaufdrehzahl des Verbrennungsmotors VM liegt. Die Optimierung erfolgt dabei vorzugsweise für einen Umgebungstemperaturbereich, der oberhalb von 20°C liegt.

In Figur 2 ist der das Drehmoment der Kurbelwelle in Nm auf der linken vertikalen Achse 11 aufgetragen, die Leistung in W ist auf der rechten vertikalen Achse 12 aufgetragen, und die Drehzahl der Kurbelwelle in l/min ist auf der horizontalen Achse 10 aufgetragen.

Figur 2 zeigt den Verlauf des auf die Kurbelwelle übertragenen Drehmoments, der Kurbelwellendrehzahl und der Leistung, in einem Fall, in dem die erste Getriebeübersetzung i₁=9 und die zweite Getriebeübersetzung i₂=3 ist.

In dem in Figur 2 dargestellten Fall erfolgt der Wechsel von der ersten Getriebeübersetzung i₁ zu der zweiten Getriebeübersetzung i₂ drehzahlabhängig bei der Drehzahl, bei der das mit der ersten Getriebeübersetzung i₁ erzielte Drehmoment gleich dem bei dieser Kurbelwellendrehzahl mit der zweiten Getriebeübersetzung i₂ erzielten Drehmoment ist, beziehungsweise von diesem überschritten wird.

Bei dem in Figur 2 dargestellten Fall erfolgt der Wechsel von der ersten Getriebeübersetzung i₁=9 zu der zweiten Getriebeübersetzung i₂=3 bei einer Kurbelwellendrehzahl von etwa 215 Umdrehungen pro Minute.

An der ebenfalls in Figur 2 dargestellten Leistungskennlinien Pi₁ und Pi₂ ist ablesbar, daß die Leistung in einem Drehzahlbreich zwischen 200 und 500 Umdrehungen pro Minute in etwa verdoppelt wird.

In Figur 3 ist die Drehzahl in l/min auf der vertikalen Achse 13 aufgetragen, und die Zeit in sec ist auf der horizontalen Achse 14 aufgetragen.

Figur 3 zeigt die bei einem Startvorgang auftretenden Drehzahlverläufe in Abhängigkeit von der Zeit, bei einer ausschließlichen Verwendung einer ersten Getriebeübersetzung i₁=9, bei einer ausschließlichen Verwendung einer zweiten Getriebeübersetzung i₂=3, und bei einem erfindungsgemäßen Wechsel von der genannten ersten zu der genannten zweiten Getriebeübersetzung i=9/3.

Die in Figur 2 dargestellten Kurvenverläufe gelten für den Startvorgang eines V6-Verbrennungsmotors, d.h. für einen Verbrennungsmotor VM der sechs Zylinder aufweist, von denen jeweils drei in einer Reihe liegen, wobei die beiden Reihen V-förmig zueinander angeordnet sind. Weiterhin gelten die in Figur 2 dargestellten Kurven für eine Umgebungstemperatur von 20°C.

Dem Kurvenverlauf ist zu entnehmen, daß im Falle der ausschließlichen Verwendung der ersten Getriebeübersetzung i₁=9 für die gewählten Startbedingungen nur eine mittlere Dynamik und eine begrenzte stationäre Drehzahl von ungefähr 280 Umdrehungen pro Minute erreicht wird.

Im Gegensatz hierzu wird im Falle der ausschließlichen Verwendung der zweiten Getriebeübersetzung von i₂=3 eine hohe stationäre Drehzahl von ungefähr 400 Umdrehungen pro Minute erreicht. Bei dieser Getriebeübersetzung i₂ wird allerdings nur eine mäßige Anfangsbeschleunigung erzielt.

Weiterhin wird der Startvorgang im Bereich der ersten Verdichtung sehr unsicher, die in der Darstellung bei ungefähr 0,18 Sekunden erfolgt, da die Drehzahl zu diesem Zeitpunkt nur noch ungefähr 60 Umdrehungen pro Minute beträgt. Ein Verbrennungsmotor VM mit einem etwas höheren Schleppmoment wäre unter diesen Umständen bereits nicht mehr, oder zumindest nicht mehr sicher startbar.

Die mit i=9/3 bezeichnete Kurve zeigt den Startvorgang mit dem erfindungsgemäßen Starter.

Es ist zu erkennen daß durch den Wechsel von der während der ersten Startphase verwendeten ersten Getriebeübersetzung i₁=9 zu der während der zweiten Startphase verwendeten zweiten Getriebeübersetzung i₂=3 insgesamt die höchste Startdynamik erreicht wird. Sowohl das Anfangsdrehmoment als auch die stationäre Drehzahl sind jeweils optimal.

Obwohl die Erfindung vorstehend anhand eines Ausführungsbeispiels beschrieben wurde, bei dem das Getriebe zwei Getriebeübersetzungen aufweist, ist die Erfindung keinesfalls auf diese Anzahl von Getriebeübersetzungen beschränkt. Je nach Ausgestaltung des Verbrennungsmotors VM können auch mehr als zwei Getriebeübersetzungen eingesetzt werden.

Der Wechsel zwischen den Getriebeübersetzungen kann von weiteren Umgebungsbedingungen oder Motorparametern derart abhängig gemacht werden, daß nicht in jedem Fall alle vorhandenen Getriebeübersetzungen verwendet werden.

Insbesondere dann, wenn der Starter S ein Startergenerator ist, kann für den Generatorbetrieb eine eigene Getriebeübersetzung vorgesehen sein.

## Patentansprüche

1. Starter (S) für einen Verbrennungsmotor (VM), wobei der Starter (S) ein Getriebe (GT) aufweist, das zumindest eine erste Getriebeübersetzung (i₁) und eine zweite Getriebeübersetzung (i₂) aufweist, die niedriger als die erste Getrieberübersetzung (i₁) ist, wobei zumindest während einer ersten Startphase eines Startvorgangs die erste Getriebeübersetzung (i₁) verwendet wird und wobei, zumindest ab der Überschreitung einer vorgegebenen Umgebungstemperatur, während einer zeitlich hinter der ersten Startphase liegenden zweiten Startphase die zweite Getriebeübersetzung (i₂) verwendet wird, **dadurch gekennzeichnet, dass** der Wechsel von der ersten Getriebeübersetzung (i₁) zu der zweiten Getriebeübersetzung (i₂) zeitgesteuert und/oder drehmomentabhängig erfolgt.

2. Starter (S) nach Anspruch 1, **dadurch gekennzeichnet, dass** die erste Startphase mit dem Anfang des Startvorgangs beginnt.

3. Starter (S) nach einem der vorhergehenden Ansprüche, **dadurch gekennzeichnet, dass** sich die zweite Startphase an die erste Startphase anschließt.

4. Starter (S) nach einem der vorhergehenden Ansprüche, **dadurch gekennzeichnet, dass** der Wechsel von der ersten Getriebeübersetzung (i₁) zu der zweiten Getriebeübersetzung (i₂) gesteuert oder geregelt erfolgt.

5. Starter (S) nach einem der vorhergehenden Ansprüche, **dadurch gekennzeichnet, dass** der Wechsel von der ersten Getriebeübersetzung (i₁) zu der zweiten Getriebeübersetzung (i₂) bei der Drehzahl erfolgt, bei der die Drehmomente an der Kurbelwelle für die erste Getriebeübersetzung (i₁) und die zweite Getriebeübersetzung (i₂) zumindest annähernd gleich groß sind.

6. Starter (S) nach einem der vorhergehenden Ansprüche, **dadurch gekennzeichnet, dass** der Wechsel von der ersten Getriebeübersetzung (i₁) zu der zweiten Getriebeübersetzung (i₂) dann erfolgt, wenn das am Getriebe (GT) übertragene Drehmoment negativ wird.

7. Starter (S) nach einem der vorhergehenden Ansprüche, **dadurch gekennzeichnet, dass** der Wechsel von der ersten Getriebeübersetzung (i₁) zu der zweiten Getriebeübersetzung (i₂) über ein Planetengetriebe erfolgt.

8. Starter (S) nach einem der vorhergehenden Ansprüche, **dadurch gekennzeichnet, dass** der Eintrieb des Planetengetriebes am Sonnenrad und der Abtrieb am Planetenträger liegt.

9. Starter (S) nach einem der vorhergehenden Ansprüche, **dadurch gekennzeichnet, dass** das Hohlrad des Planetengetriebes bei der ersten Getriebeübersetzung (i₁) fixiert ist, und dass das Hohlrad des Planetengetriebes bei der zweiten Getriebeübersetzung (i₂) über eine Kupplung mit der Sonnenradseite verbunden ist.

10. Starter (S) nach einem der vorhergehenden Ansprüche, **dadurch gekennzeichnet, dass** es sich um einen Startergenerator handelt.

11. Starter (S) nach einem der vorhergehenden Ansprüche, **dadurch gekennzeichnet, dass** bei einem Abbruch des Startvorgangs automatisch auf die erste Getriebeübersetzung (i₁) umgeschaltet wird, sofern diese zum Abbruchzeitpunkt nicht ohnehin schon verwendet wird.

## Claims

1. Starter (S) for an internal combustion engine (VM), the starter (S) having a transmission (GT), which has at least a first transmission ratio (i₁) and a second transmission ratio (i₂) which is lower than the first transmission ratio (i₁), the first transmission ratio (i₁) being used at least during a first starting phase of a starting process, and the second transmission ratio (i₂) being used at least starting from the time when a predefined ambient temperature is exceeded, during a second starting phase which occurs chronologically after the first starting phase, **characterized in that** the changeover from the first transmission ratio (i₁) to the second transmission ratio (i₂) is carried out in a timed or torque-dependent fashion.

2. Starter (S) according to Claim 1, **characterized in that** the first starting phase begins at the start of the starting process.

3. Starter (S) according to one of the preceding claims, **characterized in that** the second starting phase adjoins the first starting phase.

4. Starter (S) according to one of the preceding claims, **characterized in that** the changeover from the first transmission ratio (i₁) to the second transmission ratio (i₂) is carried out in a controlled or regulated fashion.

5. Starter (S) according to one of the preceding claims, **characterized in that** the changeover from the first transmission ratio (i₁) to the second transmission ratio (i₂) takes place at the rotational speed at which the torques at the crankshaft for the first transmission ratio (i₁) and the second transmission ratio (i₂) are at least approximately of the same magnitude.

6. Starter (S) according to one of the preceding claims, **characterized in that** the changeover from the first transmission ratio (i₁) to the second transmission ratio (i₂) takes place when the torque transmitted at the transmission (GT) becomes negative.

7. Starter (S) according to one of the preceding claims, **characterized in that** the changeover from the first transmission ratio (i₁) to the second transmission ratio (i₂) is carried out by means of a planetary gear mechanism.

8. Starter (S) according to one of the preceding claims, **characterized in that** the input of the planetary gear mechanism is at the sunwheel and the output at the planetary carrier.

9. Starter (S) according to one of the preceding claims, **characterized in that** the ring gear of the planetary gear mechanism is fixed at the first transmission ratio (i₁), and **in that** the ring gear of the planetary gear mechanism with the second transmission ratio (i₂) is connected to the sunwheel side via a clutch.

10. Starter (S) according to one of the preceding claims, **characterized in that** it is a starter generator.

11. Starter (S) according to one of the preceding claims, **characterized in that** when the starting process is aborted, the first transmission ratio (i₁) is automatically switched over to, provided it is not in any case already being used at the abort time.

## Revendications

1. Démarreur (S) pour un moteur à combustion interne (VM), le démarreur (S) ayant une boîte de vitesses (GT) avec au moins un premier rapport de transmission (i₁) et un second rapport de transmission (i₂), le second étant inférieur au premier rapport (i₁),
et au moins pendant une première phase de démarrage d'une opération de démarrage on utilise le premier rapport de transmission (i₁) et
au moins on utilise le second rapport de transmission (i₂) à partir du dépassement d'une température ambiante prédéterminée, pendant une seconde phase de démarrage faisant suite à la première phase de démarrage,
**caractérisé en ce que**
le changement du premier rapport de transmission (i₁) vers le second rapport de transmission (1₂) est commandé dans le temps et/ ou en fonction du couple.

2. Démarreur (S) selon la revendication 1,
**caractérisé en ce que**
la première phase de démarrage commence avec le début de l'opération de démarrage.

3. Démarreur (S) selon l'une quelconque des revendications précédentes,
**caractérisé en ce que**
la seconde phase de démarrage fait suite à la première phase de démarrage.

4. Démarreur (S) selon l'une quelconque des revendications précédentes,
**caractérisé en ce que**
le changement du premier rapport de transmission (i₁) vers le second rapport de transmission (i₂) est commandé ou régulé.

5. Démarreur (S) selon l'une quelconque des revendications précédentes,
**caractérisé en ce que**
le changement du premier rapport de transmission (i₁) vers le second rapport de transmission (i₂) se fait à la vitesse de rotation à laquelle le couple du vilebrequin est le même au moins sensiblement pour le premier rapport de transmission (i₁) et le second rapport de transmission (i₂).

6. Démarreur (S) selon l'une quelconque des revendications précédentes,
**caractérisé en ce que**
le changement du premier rapport de transmission (i₁) vers le second rapport de transmission (i₂) s'effectue lorsque le couple transmis à la boîte de vitesses (GT) devient négatif.

7. Démarreur (S) selon l'une quelconque des revendications précédentes,
**caractérisé en ce que**
le changement du premier rapport de transmission (i₁) vers le second rapport de transmission (i₂) se fait par l'intermédiaire d'une transmission planétaire.

8. Démarreur (S) selon l'une quelconque des revendications précédentes,
**caractérisé en ce que**
l'entrée de la transmission planétaire se fait sur la roue solaire et la sortie sur la cage de transmission planétaire.

9. Démarreur (S) selon l'une quelconque des revendications précédentes,
**caractérisé en ce que**
la couronne du train planétaire est fixe pour le premier rapport de transmission (i₁) et cette couronne est reliée par un embrayage au côté de la roue solaire pour le second rapport de transmission (i₂).

10. Démarreur (S) selon l'une quelconque des revendications précédentes,
**caractérisé en ce qu'**
il constitue un démarreur-générateur.

11. Démarreur (S) selon l'une quelconque des revendications précédentes,
**caractérisé en ce qu'**
en cas d'arrêt de l'opération de démarrage, on commute automatiquement sur le premier rapport de transmission (i₁) dans la mesure où celui-ci n'est pas déjà utilisé au moment de la coupure.
